# EUROPÄISCHE PATENTSCHRIFT

(11) **EP 0 111 754 B1**
(45) Veröffentlichungstag und Bekanntmachung des Hinweises auf die Patenterteilung: **06.05.1987**
(21) Anmeldenummer: 83111402.0
(22) Anmeldetag: 15.11.1983
(51) Int. Cl.: A62B 9/02, A61M 16/00

(54) **Atemschutzmaske mit Überdruck im Maskeninnenraum**
Respiratory apparatus for positive pressure ventilation
Appareil respiratoire pour la ventilation sur pression

(30) Priorität: 10.12.1982 DE 3245717
(43) Veröffentlichungstag der Anmeldung: 27.06.1984
(73) Patentinhaber: Drägerwerk Aktiengesellschaft, 23542 Lübeck (DE)
(72) Erfinder: Walther, Hans-joachim, Ing.grad., D-2400 Lübeck (DE)

## Beschreibung

Die Erfindung betrifft eine Atemschutzmaske mit Überdruck im Maskeninnenraum, entsprechend dem ersten Teil des Patentanspruchs 1.

In den Druckgas-Atemschutzgeräten mit Überdruck in der Atemschutzmaske ist sichergestellt, daß während der Benutzung sowohl in der Ausatem- als auch in der Einatemphase in der Atemschutzmaske ein Überdruck herrscht. Dieser Überdruck verhindert unter allen Umständen während der Benutzung das Eindringen von Umgebungsatmosphäre, die möglicherweise gefährlich sein kann, in die Atemschutzmaske. Durch mögliche Undichtigkeiten entsteht in diesen immer nur ein Gasstrom von innen nach außen. In diesen Geräten müssen jedoch die Schwierigkeiten überbrückt werden, die daraus entstehen, daß mit dem Ende der Benutzung und dem Abnehmen der Atemschutzmaske, also dem Öffnen des Atemkreises, die Atemgasvorratsbehälter verschlossen oder die Funktion des Lungenautomaten umgeschaltet werden muß, da es sonst zu einem Abströmen des Atemgases und damit zu einer Verkürzung der Benutzungszeit kommt.

Eine bekannte Atemschutzmaske ist mit einem lungengesteuerten Ventil ausgerüstet, mit dem im Maskeninnenraum ein Überdruck erzeugt und aufrechterhalten wird.

Das Ventil umfaßt in einem Ventilgehäuse zwischen einer vor den Atemorganen des Benutzers ausmündenden Atmungskammer und einer mit der äußeren Atmosphäre verbundenen Außenkammer eine mit beiden Kammern über je ein Ventil verbundene Druckkammer. Mit dieser Druckkammer wird in der Atmungskammer und damit im Maskeninnenraum sowohl während der Einatmung als auch während der Ausatmung ein Überdruck erzeugt. Dazu ist ein Wandungsteil der Druckkammer über eine Steuermembran beweglich mit der Innenwand des Ventilgehäuses verbunden. Über eine Betätigungsvorrichtung wird über die Atemdruckbewegung der Druckkammer eirt Einlaßventil der Atemschutzmaske für Atemgas betätigt.

Eine schaltbare Sperrvorrichtung ermöglicht eine Unterbrechung der Atemgaszufuhr bei abgesetzter Maske. Die Sperrvorrichtung besteht aus einer in der Atmungskammer drehbar gelagerten Welle. Ein Ende ist in einer luftdichten Führungsbuchse durch die Wand der Atmungskammer nach außen geführt und dort mit einem radialen Betätigungshebel versehen. An diesem kann die Welle zwischen zwei Endlagen geschwenkt werden. In einer Endlage, der Sperrstellung, rastet eine federnde Zunge des Betätigungshebeis in eine Ausnehmung in der Wand der Atmungskammer ein. In Innern trägt die Welle einen Drahtbügel. Der Drahtbügel berührt in der Sperrstellung den Hebelarm des Einlaßventils und bringt dieses in die Schließlage. Eine Schenkelfeder drängt den mit der Welle schwenkbaren Drahtbügel in die andere Endlage, die Freigabestellung, in der er der Innenwand der Atmungskammer anliegt und eine freie Bewegung des Hebelarms erlaubt. Bei abgesetzter Maske ist der vorher zu betätigende Betätigungshebel in die Sperrstellung eingerastet worden und dadurch die Atemgaszufuhr unterbrochen. Nach dem Anlegen der Atemschutzmaske erfolgt durch den ersten Atemzug eine selbsttätige Einschaltung. Dabei muß durch den auf die Membran wirkenden Sog der Einatmung an dem Hebelarm eine Kraft erzeugt werden, die genügt, um die Sperrvorrichtung aus der Rasterung der Sperrstellung herauszudrängen. Die Schenkelfeder bringt die Sperrvorrichtung dann in die Freigabestellung (DE-A-30 38 100).

Da die für das Einschalten bestimmende Kraft jedoch von der auf der Außenseite befindlichen Rasterung der Sperrvorrichtung abhängt, kann es hier im Laufe des Gebrauchs durch Verschmutzung, Gewalteinwirkung oder Abnutzung zu Veränderungen kommen, die eine Veränderung des Einschaltwiderstandes und der Zuverlässigkeit mit sich bringen. Die erforderliche Abdichtung der Durchführung durch die Wand der Atmungskammer ist aufwendig und eine mögliche Störungsquelle, ebenso der Aufbau der Sperrvorrichtung aus zahlreichen Einzelteilen.

Ein bekanntes lungengesteuertes Preßluftatemgerät mit Überdruck in der Atemschutzmaske enthält in seinem lungengesteuerten Ventil eine Steuermembran und ein vom Vordruck zu öffnendes Dosierventil. Die Steuermembran, von außen von der Umluft beaufschlagt, begrenzt innen einen Steuerraum, der unter dem Innendruck der Atemschutzmaske steht. Die Steuermembran ist über einen Kipphebel mit dem Dosierventil verbunden und schließt dieses gegen die Kraft der zuströmenden Druckluft, sobald im Steuerraum ein gewisser Überdruck erreicht ist. Aus dem Steuerraum ist durch seine der Steuermembran gegenüberliegende Wand ein Abstandsbolzen längsbeweglich und dicht nach außen geführt. Er endet im Steuerraum in einer Anschlagplatte, die von einer Druckfeder in Richtung auf die Steuermembran belastet ist. An dem äußeren Ende des Abstandsbolzens ist ein als Exzenter geformter Umschalthebel drehbar befestigt, der sich gegen die Wand des Steuerraums abstützt. In der Schaltstellung mit entspanntem Exzenter, der Sperrstellung, liegt die Anschlagplatte dem Kipphebel an. Die Kraft der Druckfeder schließt dann das Dosierventil auch bei abgesetzter Atemschutzmaske und damit fehlendem Überdruck im Steuerraum. In der Schaltstellung mit gespanntem Exzenter, der Freigabestellung, ist die Anschlagplatte in einem Abstand vom Kipphebel gehalten und die volle Bewegung der Steuermembran freigegeben. Der Übergang in die Freigabestellung erfolgt automatisch, wenn die Steuermembran mit den Kipphebel unter dem ersten Atemzug den Abstandsbolzen gegen die Federkraft nach außen verschiebt. Der dadurch entlastete Umschalthebel ist derart zur Schwerkraft orientiert, daß er dann unter dem Gewicht seines Griffteils in die Freigabestellung kippt. Die Umschaltung in die Sperrstellung muß von Hand erfolgen (DE-A-26 20 170).

Für den Ablauf der automatischen Freigabeschaltung ist jedoch Voraussetzung, daß der Träger zu diesem Zeitpunkt die vorgesehene Schwerkraftorientierung annähernd einhält. Anderenfalls muß auch diese Schaltung von Hand ausgeführt werden. Die erforderliche Abdichtung des Abstandsbolzens in der Wand des Steuerraums ist aufwendig und eine mögliche Störungsquelle.

Es ist ein anderes Druckgas-Atemschutzgerät mit einem Überdruck in der Atemschutzmaske bekannt, in dem die Atemschutzmaske über ein lungengesteuertes Ventil über eine Leitung an den Ausgang eines Druckminderers angeschlossen ist und von dort mit Atemgas versorgt wird.

Innerhalb des lungengesteuerten Ventils wird eine Steuermembran auf ihrer äußeren Seite vom Umgebungsdruck und einer Feder beaufschlagt. Die innere Seite wird vom Druck im Maskeninnenraum belastet. Dieser Seite liegt ein Arm eines schwenkbar gehaltenen Kipphebels an, während der andere Arm mit dem Schließglied des Ventils, einem Schließkolben, verbunden ist. Der Schließkolben enthält eine Queröffnung, mit der er bei entsprechender Stellung die Atemgasleitung mit dem Innern der Atemschutzmaske verbindet oder schließt die Leitung ab.

Es ergeben sich die folgenden Betriebszustände :
1. Im Bereitschaftszustand mit abgelegter Atemschutzmaske herrscht im Maskeninnenraum Umgebungsdruck. Die Feder an der Membran ist entlastet und schiebt über den Kipphebel den Schließkolben in eine Endstellung und schließt die Atemgasleitung ab.
2. Mit angelegter Atemschutzmaske wird in diese hineingeatmet und dadurch ein Überdruck aufgebaut. Mit der Membran, die gegen die Feder drückt, wird über den Kipphebel der Schließkolben in die Öffnungsstellung verschoben. Es fließt Atemgas in die Atemschutzmaske hinein. Mit dem Erreichen des gewünschten Innenüberdruckes ist der Schließkolben in die weitere Endstellung verschoben und hat die Atemgaszufuhr wieder unterbrochen.
3. Während der weiteren Atmung tritt eine Verminderung des Überdruckes ein ; durch die Nachsteuerung des Schließkolbens wird der gewünschte Überdruck aufrechterhalten.
4. Mit dem Ablegen der Atemschutzmaske entweicht der Überdruck. Durch die Bewegung der Membran wird der Schließkolben in die andere Endstellung gedrückt, der Atemgasstrom ist unterbrochen und der Bereitschaftszustand nach 1. wird erreicht (DE-C-30 15 760).

Dieses bekannte Druckgas-Atemschutzgerät mit Überdruck in der Atemschutzmaske eignet sich für normale Anforderungen. Zu große plötzlich geforderte Atemgasmengen und auch dynamische Beanspruchungen durch z. B. Laufen und Springen veranlassen den Schließkolben zu stoßartigen Bewegungen und damit auch zu unkontrollierten Atemgasverhältnissen im Maskeninnenraum.

Aufgabe der Erfindung ist es, für Atemschutzmasken, die zusammen mit Druckgas-Atemschutzgeräten verwendet werden und in denen ein Überdruck aufrechterhalten werden muß, ein lungengesteuertes Ventil zu finden, das bei spontan wechselnden Belastungen des Trägers, z. B. plötzlich anfallender schwerer Arbeit, den notwendigen höheren Atemluftbedarf sichert und mit dem bei nicht angelegter Atemschutzmaske das Abströmen von Atemgas bei offenem Atemgasvorrats-Behälter-Ventil verhindert wird, das Atemschutzgerät aber trotzdem nach dem Anlegen der Atemschutzmaske sofort beatembar ist.

Diese Aufgabe wird bei einer im ersten Teil des Anspruchs 1 genannten Atemschutzmaske durch die kennzeichnenden Merkmale des Anspruchs 1 gelöst.

Einfache Ausbildungen zeigen die kennzeichnenden Merkmale der Ansprüche 2 bis 4.

Die mit dem Gerät nach der Erfindung erzielten Vorteile bestehen insbesondere darin, daß wenige mechanisch robuste Bauteile derart verbunden sind, daß das über die Steuermembran lungengesteuerte Ventil, durch eine Schließfeder vorgespannt, auch bei z. B. Stößen in der gesteuerten Stellung verbleibt. Vor allem aber, daß die Sperreinrichtung, die außerhalb des gasdichten Teils in der Außenkammer angeordnet ist, keine die Dichtigkeit gefährdenden Durchbrüche benötigt.

Ein Ausführungsbeispiel der Erfindung ist in der Zeichnung dargestellt und wird im folgenden näher beschrieben. Es zeigen
Figur 1 das lungengesteuerte Ventil im Schließzustand,
Figur 2 den-Durchflußzustand,
Figur 3 den Sperrzustand.

Es sind die in den Figuren 1 bis 3 dargestellten Betriebszustände zu unterscheiden :
A nach Fig. 1 :

Das lungengesteuerte Ventil besitzt ein Ventilgehäuse 1 mit einem Atemgasstutzen 3 für die Zufuhr sowie einem Abgangsstutzen 4 zur Atemschutzmaske und ist mit einem Deckel 2 abgeschlossen. Das Ventilgehäuse 1 ist zum Deckel 2 hin durch eine Steuermembran 5 getrennt, dabei oberhalb dieser zum Deckel 2 hin eine Außenkammer 24 und unterhalb eine Atmungskammer 6 bildend, deren Druck dem Innendruck der Atemschutzmaske entspricht. Der Atemgasstutzen 3 ist von der Atmungskammer 6 durch ein lungengesteuertes Einlaßventil 7, 8 für das Atemgas, aus Ventilsitz 7 und Ventilkörper 8 bestehend, abgetrennt. Der Ventilkörper 8 wird durch eine Schließfeder 9 in Schließrichtung vorgespannt und ist über eine Betätigungsvorrichtung mit der Steuermembran 5 in Kontakt. Dabei ist eine Schubstange 10 mit dem kürzeren Hebelarm eines einarmig ausgebildeten Steuerhebels 11 verbunden. Der Steuerhebel 11 ist im Ventilgehäuse 1 gelagert und liegt mit seinem längeren Hebelarm der Steuermembran 5 an.

Die Steuermembran 5 trägt außen einen topfförmigen Haltekragen 12. Hier liegt der längere Hebel eines einarmigen Überdruckhebels 13 an. Dieser ist im Deckel 2 gelagert und wird über seinen kürzeren Hebel von einer halbkreisförmigen Feder 14 gegen die Steuermembran 5 vorgespannt. Dem Überdruckhebel 13 gegenüber ist die Feder 14 in einem Lager 15 im Deckel 2 gehalten.

Der Überdruckhebel 13 besitzt einen Sperrnocken 16. Diesem gegenüber ist im Deckel 2 das Schubende 23 eines längsbeweglichen Sperrschiebers 17, der am.anderen Ende in eine Sperrnase 18 ausläuft, vorhanden. Der Sperrschieber 17 kann über einen Griff 19, der durch einen Schlitz 20 nach außen geführt ist, verschoben werden. Eine Hemmfeder 21 sorgt für zügigen Gang. Beiderseits der Sperrnase 18 des Sperrschiebers 17 trägt der Deckel 2 außerhalb des Haltekragens 12 je eine Anlage 22.

Bei dem hier dargestellten Schließzustand herrscht in der Atemschutzmaske und damit auch in der Atmungskammer 6 ein Überdruck, der die Steuermembran 5 gegen die vom Überdruckhebel 13 übertragene Kraft der Feder 14 emporgehoben hat Die Schließfeder 9 hat über die Schubstange 10 den Steuerhebel 11 der Steuermembran 5 nachgeführt und dabei auch das Einlaßventil 7, 8 geschlossen. Der Zufluß des Atemgases ist unterbrochen.

B nach Fig. 2 :
Mit einem Einatemzug vermindert sich der Druck in der Atemmaske und der Atmungskammer 6. Dadurch verschiebt der Überdruckhebel 13 unter der Kraft der Feder 14 über die Steuermembran 5, den Steuerhebel 11 und die Schubstange 10 den Ventilkörper 8 in eine geöffnete Stellung. Das Atemgas fließt in die Atemschutzmaske. Mit dem Ende des Einatemzuges baut sich in der Atemschutzmaske aus dem zuströmenden Atemgas wieder ein höherer Überdruck auf, der die Steuermembran 5 und die übrigen Teile wieder in die Lage nach Fig. 1 bringt. Das Einlaßventil 7, 8 schließt wieder.

C nach Fig. 3 :
Soll die Atemschutzmaske abgesetzt und trotz des dann fehlenden Überdruckes in der Atmungskammer 6 ein unkontrolliertes Abströmen des Atemgases vermieden werden, dann muß das Einlaßventil 7, 8 geschlossen bleiben. Dazu ermöglicht das lungengesteuerte Ventil eine Sperrstellung. Für diese wird der Sperrschieber 17 von Hand an seinem Griff 19 nach rechts verschoben. Sein Schubende 23 hebt dabei über den Sperrnocken 16 den Überdruckhebel 13 gegen die Kraft der Feder 14 empor und entspannt die Steuermembran 5. Sie hebt sich, da vom Überdruckhebel 13 entlastet, unter der Wirkung der Schließfeder 9. Dabei tritt der Haltekragen 12 in den zwischen den Anlagen 22 des Deckels 2 und der Sperrnase 18 des Sperrschiebers 17 gebildeten Spalt. Nach dem Loslassen des Griffes 19 wird der Sperrschieber 17 durch die Feder 14 über den Sperrnocken 16 in Richtung auf seine Ausgangslage zurückgeschoben und klemmt den Haltekragen 12 im Spalt fest. Diese Sperrstellung wird ohne weiteres Zutun aufrechterhalten. Das Einlaßventil 7, 8 hatte sich bereits, ausgelöst durch das Heben der Steuermembran 5, geschlossen.

Zur Inbetriebnahme aus der Sperrstellung genügt nach dem Aufsetzen der Atemschutzmaske ein tiefer Atemzug. Dieser bewegt die Steuermembran 5 in Richtung zur Atmungskammer 6 und zieht damit den Haltekragen 12 aus dem Spalt heraus. Dadurch wird unmittelbar mit dem gleichzeitigen Öffnen des Einlaßventils 7, 8 der Durchflußzustand nach Fig. 2 wieder erreicht. Gleichzeitig schiebt der Sperrnocken 16 den Sperrschieber 17 ganz in die Ausgangsstellung zurück, so daß der weitere Betrieb wieder im Wechsel zwischen Durchfluß- und Schließzustand nach Fig. 1 und 2 verläuft.

## Patentansprüche

1. Atemschutzmaske mit Überdruck im Maskeninnenraum, in deren Ventilgehäuse (1) zwischen einer vor den Atemorganen-des Benutzers ausmündenden Atmungskammer (6) und einer mit der äußeren Atmosphäre verbundenen Außenkammer (24) eine Steuermembran (5) vorgesehen ist, mit der über eine Betätigungsvorrichtung (10, 11) ein Einlaßventil (7,8)fürdasAtemgas betätigbar ist, und die eine, eine Unterbrechung der Atemgaszufuhr bei abgesetzter Maske ermöglichende Sperreinrichtung aufweist, deren Umschaltung in die Sperrstellung von Hand und deren Übergang in die Freigabestellung automatisch erfolgt, dadurch gekennzeichnet, daß die Sperreinrichtung in der Außenkammer (24) angeordnet ist, und
a) einen einarmigen, einen Sperrnocken (16) aufweisenden Überdruckhebel (13) mit einem kürzeren Hebelarm, an dem eine halbkreisförmige Feder (14) angreift, und einem längeren Hebelarm, welcher der Steuermembran (5) anliegt,
b) einen dem Deckel (2) innenseitig anliegenden, längs beweglichen Sperrschieber (17), der dem Sperrnocken (16) gegenüberliegend ein Schubende (23) und am anderen Ende eine Sperrnase (18) besitzt,
c) einen mit der Steuermembran (5) verbundenen Haltekragen (12), sowie
d) an der Innenseite des Deckels (2) angeordnete Anlagen (22)
enthält, wobei in der Sperrstellung der Sperrschieber (17) mit seinem Schubende (23) an dem Sperrnocken (16) des Überdruckhebels (13) angreift und den längeren Hebelarm des Überdruckhebels (13) gegen die Kraft der halbkreisförmigen Feder (14) von der Steuermembran (5) abhebt, während zugleich der Haltekragen (12) der Steuermembran (5) unter dem Schließen des Einlaßventils (7, 8) zwischen die Sperrnase (18) des Sperrschiebers (17) und die Anlagen (22) gelangt und dort kraftschlüssig, aber durch den ersten Einatemzug automatisch auslösbar gehalten wird und zugleich den Sperrschieber (17) in seiner Sperrlage abstützt.

2. Atemschutzmaske mit Überdruck im Maskeninnenraum nach Anspruch 1, dadurch gekennzeichnet, daß der Sperrschieber (17) einen durch einen Schlitz (20) nach außen geführten Griff (19) besitzt und eine Hemmfeder (21) einen zügigen Gang sicherstellt.

3. Atemschutzmaske mit Überdruck im Maskeninnenraum nach Anspruch 1 und 2, dadurch gekennzeichnet, daß der Haltekragen (12) die Seitenwand eines auf der Steuermembran (5) befestigten topfartigen Bauteils ist.

4. Atemschutzmaske mit Überdruck im Maskeninnenraum nach Anspruch 1 bis 3, dadurch gekennzeichnet, daß die halbreisförmige Feder (14) dem Überdruckhebel (13) gegenüber in einem Lager (15) gehalten ist.

## Claims

1. A protective breathing mask with excess pressure in the inner space of the mask, in the valve housing (1) of which there is provided a control membrane (5) located between a respiratory chamber (6), which opens into the respiratory organs of the user, and an outer chamber (24) which is connected to the outer atmosphere, an inlet valve (7, 8) for the respiratory gas being operable, via an operating device (10, 11), by the control membrane, which mask has a blocking device, making possible an interruption of the respiratory gas supply when the mask is set aside, and which blocking device may be switched manually into the blocking position and changes over automatically into the open position, characterised in that the blocking device is arranged in the outer chamber (24), and comprises
a) a one-arm excess pressure lever (13), having a blocking cam (16), with a shorter lever arm, on which a semi-circular spring (14) engages, and a longer lever arm, which rests against the control membrane (5),
b) a blocking slide (17), which is movable lengthways, and which possesses, opposite the blocking cam (16), a thrust end (23) and, at the other end, a blocking projection (18), the blocking slide resting on the inside of the cover (2),
c) a holding collar (12) connected to the control membrane (5), and
d) arrangements (22) positioned on the inside of the cover (2),
the blocking slide (17) engaging, in the blocking position, with its thrust end (23) on the blocking cam (16) of the excess pressure lever (13) and lifting the longer lever arm of the excess pressure lever (13) away from the control membrane (5) against the force of the semi-circular spring (14), whilst, at the same time, the holding collar (12) of the control membrane (5) moves between the blocking projection (18) of the blocking slide (17) and the arrangements (22) when the inlet valve (7, 8) is closed, and is held there non-positively, but is automatically releasable by the first intake of breath and, at the same time, supports the blocking slide (17) in its blocking position.

2. A protective breathing mask with excess pressure in the inner space of the mask according to claim 1, characterised in that the blocking slide (17) possesses a handle (19) which passes through a slot (20) to the exterior, and a locking spring (21) ensures a resistance to movement.

3. A protective breathing mask with excess pressure in the inner space of the mask according to claim 1 and 2, characterised in that the holding collar (12) is the side wall of a pot-like construction part fastened on the control membrane (5).

4. A protective breathing mask with excess pressure in the inner space of the mask according to claims 1 to 3, characterised in that the semi-circular spring (14) is held opposite the excess pressure lever (13) in a socket (15).

## Revendications

1. Masque de protection respiratoire à surpression à l'intérieur du masque, dans le carter de valve (1) duquel il est prévu, entre une chambre respiratoire (6) débouchant avant les organes respiratoires de l'utilisateur et une chambre externe (24) reliée à l'atmosphère extérieure, une membrane de commande (5) avec laquelle une valve d'admission (7, 8) du gaz respiratoire peut être actionnée par l'intermédiaire d'un dispositif d'actionnement (10,11), et qui présente un dispositif d'isolement permettant d'interrompre l'apport de gaz respiratoire lorsque le masque est déposé, dispositif dont la commutation en position d'isolement s'effectue manuellement et le passage en position libre s'effectue automatiquement, caractérisé en ce que le dispositif d'isolement est disposé dans la chambre externe (24), et comprend :
a) un levier de surpression (13) monobras présentant un bossage d'isolement (16), avec un bras de levier plus court sur lequel agit un ressort semi-circulaire (14), et un bras de levier plus long qui s'appuie contre la membrane de commande (5),
b) un tiroir d'isolement (17) s'appuyant du côté intérieur contre le couvercle (2) et mobile longitudinalement, qui possède une extrémité de poussée (23) en vis-à-vis du bossage d'isolement (16), et un ergot d'isolement (18) à l'autre extrémité,
c) un -collet de retenue (12) relié à la membrane de commande, et
d) des pattes (22) disposées sur le côté intérieur du couvercle (2),
l'extrémité de poussée (23) du tiroir d'isolement (17) agissant, à la position d'isolement. sur le bossage d'isolement (16) du levier de surpression (13), soulevant ainsi le bras de levier plus long du levier de surpression (13) à l'écart de la membrane de commande (5) à l'encontre de la force du ressort semi-circulaire (14), tandis que dans le même temps, le collet de retenue (12) de la membrane de fermeture vient, en fermant la valve d'admission (7, 8), se placer entre l'ergot d'isolement (18) du tiroir d'isolement (17) et les pattes (22), et y est maintenu par liaison positive avec cependant possibilité de désengagement automatique par la première inspiration, et dans le même temps soutient le tiroir d'isolement (17) à sa position d'isolement.

2. Masque de protection respiratoire à surpression à l'intérieur du masque selon la revendication 1, caractérisé en ce que le tiroir d'isolement (17) possède une poignée (19) guidée vers l'extérieur par une fente (20), un ressort d'échappement (21) assurant une manoeuvre continue.

3. Masque de protection respiratoire à surpression à l'intérieur du masque selon l'une des revendications 1 et 2, caractérisé en ce que le collet de retenue (12) est constitué par la paroi latérale d'un élément en forme de pot fixé sur la membrane de commande (5).

4. Masque de protection respiratoire à surpression à l'intérieur du masque selon une des revendications 1 à 3, caractérisé en ce que le ressort semi-circulaire (14) est maintenu en vis-à-vis du levier de surpression (13) dans un support (15).
